# EUROPÄISCHE PATENTSCHRIFT

(11) **EP 1 141 539 B1**
(45) Veröffentlichungstag und Bekanntmachung des Hinweises auf die Patenterteilung: **23.02.2005**
(21) Anmeldenummer: 99963253.2
(22) Anmeldetag: 16.11.1999
(51) Int. Cl.: F02M 59/06, F04B 53/10, F02M 39/00, F02M 37/04

(54) **KOLBENPUMPE ZUR KRAFTSTOFFHOCHDRUCKERZEUGUNG**
PISTON PUMP FOR HIGH-PRESSURE FUEL GENERATION
POMPE A PISTON POUR CARBURANT SOUS HAUTE PRESSION

(30) Priorität: 29.12.1998 DE 19860672
(43) Veröffentlichungstag der Anmeldung: 10.10.2001
(73) Patentinhaber: ROBERT BOSCH GMBH, 70442 Stuttgart (DE)
(72) Erfinder: GUENTERT, Josef, D-70839 Gerlingen (DE)
(86) Internationale Anmeldenummer: PCT/DE1999/003643
(87) Internationale Veröffentlichungsnummer: WO 2000/039450

(56) Entgegenhaltungen:
- WO-A-86/00667
- DE-A- 4 213 798
- GB-A- 564 725

## Beschreibung

### Stand der Technik

Die Erfindung geht aus von einer Kolbenpumpe nach der Gattung des Patentanspruchs 1.

Es ist schon eine solche Kolbenpumpe mit drei Pumpenelementen bekannt (DE 42 13 798 A1), welche jeweils saugseitig über ein federbelastetes Rückschlagventil an eine Niederdruckversorgung angeschlossen sind. Die bekannte Kolbenpumpe ist von ihrer Bauart her eine Konstantpumpe, deren Pumpenelemente auf einen im Kraftstoffeinspritzsystem maximal nötigen Volumenstrom eingestellt sind. Bei einer niederdruckseitigen Mengenregelung des Kraftstoffstromes ergibt sich jedoch der Nachteil, daß bei einem gegenüber dem maximalen Volumenstrom kleineren Volumenstrom aufgrund von Toleranzen der saugseitigen Rückschlagventile eine ungleiche Füllung der einzelnen Pumpenelemente erfolgt. Dies hat seine Ursache darin, daß das auf einen niedrigen öffnungshub eingestellte saugseitige Rückschlagventil der Pumpenelemente während des Saughubs des Pumpenkolbens und während eines Teils des Förderhubs geöffnet ist. Dabei können Überschneidungen der Öffnungszeiten der Saugventile anderer Pumpenelemente auftreten. Da aber bei kleinem Volumenstrom der Druck im Niederdrucksystem sehr niedrig ist und sich mit der Befüllung eines Pumpenelements vermindert, kann es bei zu langer Öffnungsdauer eines Saugventils zu einer Minderfüllung oder Nichtbefüllung eines anderes Pumpenelements kommen. Hierdurch entstehen jedoch im hochdruckseitigen Teil des Kraftstoffeinspritzsystems Druckschwankungen, welche sich nachteilig auf den Lauf der angeschlossenen Brennkraftmaschine auswirken.

Aus GB 564 725 ist eine Kolbenpumpe mit zwei in Reihe geschalteten, saugseitigen Rückschlagventilen bekannt. Die baugleichen Rückschlagventile besitzen eine nicht federbelastete Kugel als Schließglied, welches unter Schwerkraftwirkung seine Schließstellung einnimmt. Mit der Zweifachanordnung des saugseitigen Rückschlagventils soll eine verbesserte Dichtigkeit und Effektivität der Pumpe erzielt werden.

### Vorteile der Erfindung

Die erfindungsgemäße Kolbenpumpe mit den Merkmalen des Patentanspruchs 1 hat demgegenüber den Vorteil, daß die Teilbefüllung des jeweiligen Pumpenelements nicht mehr im wesentlichen vom Zusammenwirken des Förderdrucks der Förderpumpe, der Federkraft des ersten Rückschlagventils und des vom Pumpenkolben erzeugten Unterdrucks abhängt, sondern die Dauer der Befüllung des Pumpenelements von dem im wesentlichen nur von Förderdruck und Federkraft belasteten zweiten Rückschlagventil bestimmt wird, welches bei niedrigem Volumenstrom des zugeführten Kraftstoffs auch die Befüllung begrenzt, während das erste Rückschlagventil in der Druckphase des Fördervorgangs nur noch im wesentlichen dazu dient, den Zylinderraum des Pumpenelements gegen das zweite Rückschlagventil abzusperren. Der Kraftstoffzumeßvorgang wird somit nicht mehr von der Öffnungsdauer des ersten Rückschlagventils bestimmt. Beginn und Ende des Zumeßvorgangs werden erfindungsgemäß vom Förderdruck des Kraftstoff eingeleitet und begrenzt.

Eine Einbauvolumen im Gehäuse eines Pumpenelements sparende Ausführungsform der beiden Rückschlagventile ist in den Unteransprüchen angegeben.

### Zeichnung

Ein Ausführungsbeispiel der Erfindung ist in der Zeichnung vereinfacht dargestellt und in der nachfolgenden Beschreibung näher erläutert. Es zeigen Figur 1 einen Hydraulikschaltplan eines Teils eines Kraftstoffeinspritzsystems mit einer Kolbenpumpe zur Kraftstoffhochdruckversorgung des Systems und Figur 2 einen Schnitt durch ein Pumpenelement der Kolbenpumpe.

### Beschreibung des Ausführungsbeispiels

Der in Figur 1 dargestellte Hydraulikschaltplan zeigt eine Pumpenanordnung zur Kraftstoffhochdruckerzeugung für ein in Brennkraftmaschinen eingesetztes Kraftstoffeinspritzsystem, insbesonders Common-Rail-Einspritzsystem. Die Pumpenanordnung weist eine Niederdruck-Förderpumpe 1 auf, welche saugseitig an einen beispielsweise Dieselkraftstoff enthaltenden Kraftstoffbehälter 2 angeschlossen ist. Von der Förderpumpe 1 geht druckseitig eine Förderleitung 3 aus, in welcher ein Stromregelventil 4 angeordnet ist.

Die Pumpenanordnung weist außerdem eine Hochdruck-Kolbenpumpe 6 mit drei Pumpenelementen 7 auf, welche jeweils einen Pumpenkolben 8 in einem Zylinderraum 9, saugseitig ein erstes und ein zweites Rückschlagventil 10 und 11 sowie druckseitig ein Druckventil 12 umfassen. Die unter einem Winkelabstand von 120° angeordneten Pumpenkolben 8 sind durch Federkraft an einem Hubring 13 abgestützt, welcher von einer Exzenterwelle 14 antreibbar ist.

Die Förderleitung 3 ist nach dem Stromregelventil 4 verzweigt und jeweils an das zweite Rückschlagventil 11 der Pumpenelemente 7 angeschlossen. Die beiden gegen Federkraft in Richtung zum Zylinderraum 9 öffnenden Rückschlagventile 10 und 11 sind in Reihe angeordnet, wobei das erste Rückschlagventil 10 zylinderraumnah in dem jeweiligen Förderleitungszweig liegt. Von den Druckventilen 12 der Pumpenelemente 7 gehen Leitungszweige einer Kraftstoffhochdruckleitung 15 aus, welche zu einem nicht dargestellten Kraftstoffhochdruckspeicher des Kraftstoffeinspritzsystems führt.

Die Niederdruck-Förderpumpe 1 und die Hochdruck-Kolbenpumpe 6 sind Konstantpumpen. Eine verbrauchsabhängige Mengenregelung des Kraftstoffstroms von der Förderpumpe 1 zur Kolbenpumpe 6 erfolgt mittels des Stromregelventils 4. In dem vereinfachten Hydraulikschaltplan gemäß Figur 1 sind keine zu der Pumpenanordnung gehörende Druckregel- und -begrenzungsventile, Rücklaufleitungen sowie Kraftstoffilter dargestellt.

Bei dem in Figur 2 wiedergegebenen Längsschnitt eines Pumpenelements 7 erkennt man einen Pumpenkolben 8 in einem Zylinderraum 9 eines Gehäuses 17. An den Zylinderraum 9 ist das Druckventil 12 des Pumpenelements 7 angeschlossen. Der Zylinderraum 9 ist durch eine ringscheibenförmige Ventilplatte 18 abgeschlossen. Diese ist durch ein Gehäusebauteil 19 in der Form einer in das Gehäuse 17 eingeschraubten Verschlußschraube niedergehalten. Das Gehäusebauteil 19 greift mit einer Dichtkante 20 an der zylinderraumabgewandten Seite der Ventilplatte 18 an und ist umfangsseitig mit einem Dichtring 21 gegenüber dem Gehäuse 17 abgedichtet. Die Ventilplatte 18 ist umfangsseitig von einem Ringraum 22 umgeben, in welchen ein Leitungszweig der Förderleitung 3 mündet.

Die Ventilplatte 18 ist mit einer achsgleich zum Zylinderraum 9 verlaufenden, abgestuften Durchgangsbohrung 24 versehen. Gleichachsig zur Durchgangsbohrung 24 ist in dem Gehäusebauteil 19 eine Sacklochbohrung 25 ausgebildet.

Die Ventilplatte 18 ist außerdem mit einem radial verlaufenden Stichkanal 26 versehen, welcher sich zwischen dem umfangsseitigen Ringraum 22 des Gehäuses 10 und der abgestuften Durchgangsbohrung 24 erstreckt. Der Stichkanal 26 mündet in einen Bohrungsabschnitt 27 der Durchgangsbohrung 24, der zwischen einem zylinderraumseitigen Ringbund 28 und einem zylinderraumabgewandten Bohrungsabschnitt 29 der Ventilplatte 18 gelegen ist.

Zylinderraumseitig ist am Ringbund 28 der Ventilplatte 18 ein hohlkegelförmiger Ventilsitz 31 des ersten Rückschlagventils 10 ausgebildet. Dieses weist ein tellerförmiges Schließglied 32 auf, welches gegen den Ventilsitz 31 kegelförmig begrenzt ist. Aufgrund voneinander abweichender Kegelwinkel berühren sich Schließglied 32 und Ventilsitz 31 entlang einer Kante, deren Durchmesser zugleich der lichte Durchmesser des Ringbundes 28 ist. Abweichend vom Ausführungsbeispiel kann das Schließglied 32 auch nur scheibenförmig sein und mit einem ebenen Ventilsitz 31 mit der Ventilplatte 18 zusammenarbeiten. Von dem Schließglied 32 geht ein Schaft 33 aus, welcher die Durchgangsbohrung 24 der Ventilplatte 18 mit Abstand durchdringt und in der Sacklochbohrung 25 des Gehäusebauteils 20 endet.

An der zylinderraumabgewandten Seite des Ringbundes 28 ist ein hohlkegelförmiger Ventilsitz 35 des zweiten Rückschlagventils 11 ausgebildet. Diesem ist ein Schließglied 36 in der Form einer Hülse zugeordnet, deren Boden 37 eine mit dem Ventilsitz 35 zusammenwirkende Kegelkontur aufweist. Durch entsprechend gewählte Kegelwinkel stimmt der Dichtdurchmesser des zweiten Rückschlagventils 11 mit dem lichten Durchmesser des Ringbundes 28 überein. Das hülsenförmige Schließglied 36 des zweiten Rückschlagventils 11 ist im zylinderraumabgewandten Bohrungsabschnitt 29 der Ventilplatte 18 weitgehend druckdicht geführt und erstreckt sich in die Sacklochbohrung 25 des Gehäusebauteils 19. Innerhalb der Sacklochbohrung 25 befindet sich eine vorgespannte Druckfeder 38, welche einerseits bodenseitig am Schließglied 36 und andererseits am Grund der Sacklochbohrung 25 am Gehäusebauteil 19 abgestützt ist. Das hülsenförmige Schließglied 36 umfaßt mit seinem Boden 37 den Schaft 33 des Schließgliedes 32 mit radialem Spiel. Auf dem Schaft 33 ist eine vorgespannte Druckfeder 39 aufgenommen, welche einerseits an der zylinderraumabgewandten Seite des Hülsenbodens 37 und andererseits an einem Anschlag 40 am Schließgliedschaft angreift. Die beiden Druckfedern 38 und 39 üben jeweils eine Schließkraft auf das zugeordnete Rückschlagventil 10 bzw. 11 aus.

Zur Erläuterung der Arbeitsweise der beiden saugseitigen Rückschlagventile 10 und 11 sei angenommen, daß das erste Rückschlagventil 10 auf einen Öffnungsdruck von 0,3bar und das zweite Rückschlagventil 11 auf einen Öffnungsdruck von 1bar eingestellt sei. Außerdem sei angenommen, daß beide Rückschlagventile 10 und 11 ihre Schließstellung einnehmen. Der Druck des von der Förderpumpe 1 geförderten und von dem Stromregelventil 4 mengengeregelt bemessenen Kraftstoff-Förderstroms steht im Bohrungsabschnitt 27 der Durchgangsbohrung 24 in der Ventilplatte 18 vor dem geschlossenen zweiten Rückschlagventil 7 an. Während des Saughubes des Pumpenkolbens 8 entsteht im Zylinderraum 9 ein Unterdruck, welcher die Federkraft der Druckfeder 39 überwindet und das erste Rückschlagventil 10 in die Offenstellung (wie gezeichnet) überführt. Während die Sacklochbohrung 25 im Gehäusebauteil 20 zum Zylinderraum 9 hin druckentlastet ist, wirkt der im Bohrungsabschnitt 27 der Durchgangsbohrung 24 der Ventilplatte 18 anstehende Druck des Kraftstoffs auf eine kreisringförmige Wirkfläche am Schließglied 36 des zweiten Rückschlagventils 11, welche einerseits durch den Dichtdurchmesser des Ventilsitzes 35 und andererseits durch den Dichtdurchmesser des Bohrungsabschnitts 29 begrenzt ist. Überschreitet der Druck des Kraftstoffs die auf dem Schließglied 36 lastende Vorspannkraft der Druckfeder 38, so öffnet das zweite Rückschlagventil 11 und Kraftstoff fließt in den Zylinderraum 9 des Pumpenelements 7. Der in seiner Höhe vom zugeführten Förderstrom abhängige Druck des Kraftstoffs bricht während des Füllvorganges vor dem zweiten Rückschlagventil 11 zusammen, so daß dieses aus der gezeichneten Offenstellung in die Schließstellung übergeht. Die Zumessung der Kraftstoffmenge in den Zylinderraum 9 des Pumpenelements 7 erfolgt somit durch das zweite Rückschlagventil 11. Während der folgenden Förderphase des Pumpenkolbens 8 erhöht sich der Druck im Zylinderraum 9 und das erste Rückschlagventil 10 nimmt seine Schließstellung ein. Das gegenläufig zum ersten Rückschlagventil 10 arbeitende zweite Rückschlagventil 11 wird somit vor dem Aufstoßen durch den vom Pumpenkolben 8 verdichteten Kraftstoff geschützt. Während der Schließstellung des zweiten Rückschlagventils 11 steigt der Druck des von der Förderpumpe 1 geförderten Kraftstoffs wieder an und bewirkt die beschriebene Ventilfunktion am nächsten in die Saugphase gehenden Pumpenelement 7. Am Ende der Förderphase des Pumpenelements 7 öffnet das Druckventil 12 und der verdichtete Kraftstoff wird in die Hochdruckleitung 15 ausgestoßen.

## Patentansprüche

1. Kolbenpumpe (6) mit mehreren Pumpenelementen (7) zur Kraftstoffhochdruckversorgung bei Kraftstoffeinspritzsystemen von Brennkraftmaschinen, insbesondere bei einem Common-Rail-Einspritzsystem, mit den Merkmalen:
- die Pumpenelemente (7) sind saugseitig an eine Kraftstoff unter Niederdruck mengengeregelt fördernde Förderpumpe (1) angeschlossen,
- jedem Pumpenelement (7) ist saugseitig ein erstes Rückschlagventil (10) zugeordnet, mit dem die Zufuhr von Kraftstoff in einen einen Pumpenkolben (8) aufweisenden Zylinderraum (9) des Pumpenelements (7) steuerbar ist,
- das erste Rückschlagventil (10) öffnet gegen Federkraft in der Saugphase des Pumpenelements (7) und schließt in der Förderphase,
**gekennzeichnet durch** die weiteren Merkmale:
- dem ersten Rückschlagventil (10) ist zuströmseitig ein zweites Rückschlagventil (11) vorgeschaltet,
- das zweite Rückschlagventil (11) öffnet gegen Federkraft und schließt federkraftunterstützt bei Drücken des von der Förderpumpe (1) zugeführten Kraftstoffs, die höher sind als der im Zylinder (9) des Pumpenelements (7) erzeugte Unterdruck.

2. Kolbenpumpe nach Anspruch 1, **gekennzeichnet durch** die Merkmale:
- es ist eine an den Zylinderraum (9) angrenzende Ventilplatte (18) vorgesehen,
- in der Ventilplatte (18) ist eine abgestufte Durchgangsbohrung (24) ausgebildet,
- an einem Ringbund (28) der Durchgangsbohrung (24) sind zylinderraumseitig ein erster Ventilsitz (31) für den Angriff eines Schließgliedes (32) des ersten Rückschlagventils (10) und zylinderraumabgewandt ein zweiter Ventilsitz (35) für den Angriff eines Schließgliedes (36) des zweiten Rückschlagventils (11) ausgebildet,
- in der Ventilplatte (18) ist zylinderraumabgewandt das Schließglied (36) des zweiten Rückschlagventils (11) weitgehend druckdicht in der Durchgangsbohrung (24) längsverschiebbar geführt, wobei der Durchmesser des führenden Bohrungsabschnitts (29) größer ist als der Dichtdurchmesser des zugeordneten Ventilsitzes (35),
- Kraftstoff wird von der Förderpumpe (1) in einen Bohrungsabschnitt (27) der Durchgangsbohrung (24) gefördert, der zwischen dem Ventilsitz (35) des zweiten Rückschlagventils (11) und dem führenden Bohrungsabschnitt (29) liegt.

3. Kolbenpumpe nach Anspruch 2, **dadurch gekennzeichnet, daß** das Schließglied (36) des zweiten Rückschlagventils (11) die Form einer Hülse hat, deren am zugeordneten Ventilsitz (35) angreifender Boden (37) gleichachsig von einem Schaft (33) des Schließgliedes (32) des ersten Rückschlagventils (10) spielbehaftet durchgriffen ist.

4. Kolbenpumpe nach Anspruch 3, **dadurch gekennzeichnet, daß** das Schließglied (36) des zweiten Rückschlagventils (11) zylinderraumabgewandt mit einer vorgespannten Druckfeder (38) an einem Gehäusebauteil (19) des Pumpenelements (7) abgestützt ist.

5. Kolbenpumpe nach Anspruch 3, **dadurch gekennzeichnet, daß** auf dem Schaft (33) des Schließgliedes (32) des ersten Rückschlagventils (10) eine vorgespannte Druckfeder (39) aufgenommen ist, welche einerseits an der zylinderraumabgewandten Seite des Hülsenbodens (37) des zweiten Rückschlagventils (11) und andererseits an einem Anschlag (40) am Schließgliedschaft (33) angreift.

## Claims

1. Piston pump (6) having a plurality of pump elements (7) for the high-pressure supply of fuel in fuel injection systems of internal combustion engines, in particular in a common rail injection system, having the following features:
- the pump elements (7) are connected on the suction side to a delivery pump (1) which delivers fuel at low pressure and in a regulated amount,
- each pump element (7) is assigned a first non-return valve (10) on the suction side, which non-return valve (10) can be used to control the supply of fuel into a cylinder chamber (9) of the pump element (7), which cylinder chamber (9) has a pump piston (8),
- the first non-return valve (10) opens counter to spring force in the suction phase of the pump element (7) and closes in the delivery phase,
**characterized by** the following features:
- a second non-return valve (11) is connected ahead of the first non-return valve (10) on the inflow side,
- the second non-return valve (11) opens counter to spring force and closes with the assistance of spring force at pressures of the fuel delivered by the delivery pump (1) which are higher than the vacuum produced in the cylinder (9) of the pump element (7).

2. Piston pump according to Claim 1, **characterized by** the following features:
- a valve plate (18) is provided which adjoins the cylinder chamber (9),
- a stepped through-hole (24) is formed in the valve plate (18),
- a first valve seat (31) to be acted on by a closing member (32) of the first non-return valve (10) is formed on an annular collar (28) of the through-hole (24) on the cylinder-chamber side, and a second valve seat (35) to be acted on by a closing member (36) of the second non-return valve (11) is formed on the said annular collar (28) of the through-hole (24) on the side remote from the cylinder chamber,
- in the valve plate (18) on the side remote from the cylinder chamber, the closing member (36) of the second non-return valve (11) is longitudinally displaceably guided in the through-hole (24) in a largely pressure-tight manner, the diameter of the guiding hole section (29) being greater than the sealing diameter of the associated valve seat (35),
- fuel is delivered by the delivery pump (1) into a hole section (27) of the through-hole (24), the said hole section (27) lying between the valve seat (35) of the second non-return valve (11) and the guiding hole section (29).

3. Piston pump according to Claim 2, **characterized in that** the closing member (36) of the second non-return valve (11) has the shape of a sleeve whose base (37) which acts on the associated valve seat (35) is penetrated by a shank (33) of the closing member (32) of the first non-return valve (10) coaxially and with play.

4. Piston pump according to Claim 3, **characterized in that** the closing member (36) of the second non-return valve (11) is supported on a housing component (19) of the pump element (7) on the side remote from the cylinder chamber by a prestressed compression spring (38).

5. Piston pump according to Claim 3, **characterized in that** accommodated on the shank (33) of the closing member (32) of the first non-return valve (10) is a prestressed compression spring (39) which acts on one side on the side remote from the cylinder chamber of the sleeve base (37) of the second non-return valve (11) and on the other side on a stop (40) on the closing-member shank (33).

## Revendications

1. Pompe à piston (6) comportant plusieurs éléments de pompe (7) pour assurer une alimentation en carburant à haute pression dans des systèmes d'injection de carburant de moteur thermique notamment de systèmes d'injection à rampe commune dans lequel :
- les éléments de pompe (7) sont raccordés du côté aspiration à une pompe de transfert (1) fournissant du carburant basse pression régulé en débit,
- chaque élément de pompe (7) est relié en sortie à un premier clapet antiretour (10) qui commande l'alimentation en carburant dans une chambre (9) de cylindre de l'élément de pompe (7) comportant un piston de pompe (8),
- le premier clapet antiretour (10) s'ouvre contre la force de ressort en phase d'aspiration de l'élément de pompe (7) et se ferme en phase de refoulement,
**caractérisée en ce que**
- le premier clapet antiretour (10) est muni en amont du côté de l'alimentation d'un second clapet antiretour (11),
- le second clapet antiretour (11) s'ouvre contre la force d'un ressort et se ferme assisté par la force d'un ressort pour des pressions du carburant fourni par la pompe d'alimentation (1), supérieures à la dépression générée dans le cylindre (9) de l'élément de pompe (7).

2. Pompe à piston selon la revendication 1,
**caractérisée en ce qu'**
- elle comporte une plaque de soupape (18) adjacente à la chambre de cylindre (9),
- cette plaque de soupape (19) comporte un perçage traversant (24) étagé,
- une collerette annulaire (28) du perçage traversant (24) comporte du côté de la chambre de cylindre, un premier siège de soupape (31) pour recevoir un premier organe de fermeture (32) du premier clapet antiretour (10) et du côté opposé à la chambre du cylindre, un second siège de soupape (35) pour recevoir un organe de fermeture (36) du second clapet antiretour (11), et
- dans la plaque de soupape (18), du côté non tourné vers la chambre du cylindre, l'organe d'obturation (36) du second clapet antiretour (11) est guidé en coulissement longitudinal d'une manière très largement étanche à la pression dans le perçage traversant (24),
- le diamètre du segment de perçage de guidage (29) étant supérieur au diamètre d'étanchéité du siège de soupape (35) correspondant,
- le carburant est débité par la pompe de transfert (1) dans un segment de perçage (27) du perçage traversant (24) situé entre le siège de soupape (35) du second clapet antiretour (11) et le segment de perçage de guidage (29).

3. Pompe à piston selon la revendication 2,
**caractérisée en ce que**
l'organe d'obturation (36) du second clapet antiretour (11) a la forme d'un manchon dont le fond (37) coopérant avec le siège de soupape (35) est traversé avec du jeu de manière coaxiale par la tige (33) de l'organe d'obturation (32) du premier clapet antiretour (10).

4. Pompe à piston selon la revendication 3,
**caractérisée en ce que**
l'organe d'obturation (36) du second clapet antiretour (11) est sollicité du côté non tourné vers la chambre du cylindre par un ressort de pression (38) précontraint s'appuyant contre la partie (19) du boîtier de l'élément de pompe (7).

5. Pompe à piston selon la revendication 3,
**caractérisée en ce que**
la tige (33) de l'organe d'obturation (32) du premier clapet antiretour (10) porte un ressort de compression (39) précontraint agissant par un côté contre le côté non tourné vers la chambre du cylindre du fond de manchon (37) du second clapet antiretour (11) à l'opposé de la chambre de cylindre et de l'autre côté contre une butée (40) de la tige (33) de l'organe d'obturation.
